# EUROPÄISCHE PATENTSCHRIFT

(11) **EP 0 468 987 B1**
(45) Veröffentlichungstag und Bekanntmachung des Hinweises auf die Patenterteilung: **30.06.1993**
(21) Anmeldenummer: 90905500.6
(22) Anmeldetag: 12.04.1990
(51) Int. Cl.: B65D 35/02

(54) **BEHÄLTER**
CONTAINER
RECIPIENT

(30) Priorität: 19.04.1989 DE 8904938 U
(43) Veröffentlichungstag der Anmeldung: 05.02.1992
(73) Patentinhaber: MAGNONI, Giordano, I-41100 Modena (IT)
(72) Erfinder: MAGNONI, Giordano, I-41100 Modena (IT)
(74) Vertreter: Beszédes, Stephan G., Dr.
(86) Internationale Anmeldenummer: EP9000571
(87) Internationale Veröffentlichungsnummer: WO9012741

(56) Entgegenhaltungen:
- DE-C- 616 651
- US-A- 3 595 441

## Beschreibung

Die Erfindung betrifft einen Behälter für Flüssigkeiten, Pasten und dgl. mit vier Seitenflächen, die an vier Seitenkanten aneinanderstoßen, und mit einer Bodenfläche.

Derartige Behälter sind in der Praxis allgemein bekannt. Sie können insbesondere dazu dienen, Flüssigkeiten oder Pasten aufzunehmen.

Ferner ist aus US-A-3 595 441 ein Behälter mit einer flachen Bodenfläche und einer dem Boden angrenzenden, unteren Mantelfläche, die aus mehreren Teilflächen besteht, bekannt.

Aufgabe der Erfindung ist es, einen verbesserten Behälter dieser Art anzugeben.

Diese Aufgabe wird dadurch gelöst, daß die Bodenfläche aus vier dachförmig aneinandergrenzenden Teilflächen besteht. Vorzugsweise werden die vier Teilflächen der Bodenfläche von Kanten begrenzt, wobei von den unteren Endpunkten von zwei ersten gegenüberliegenden Seitenkanten jeweils eine erste Unterkante weg verläuft, die mit der zugehörigen Seitenkante einen Winkel von weniger als 90° einschließt, wobei die ersten Unterkanten in einem in der Quershnittsmitte liegenden, zentralen Punkt aufeinander treffen, wobei von den unteren Endpunkten der zweiten gegenüberliegenden Seitenkanten jeweils eine zweite Unterkante weg zu dem genannten zentralen Punkt verlaüft, wobei die unteren Endpunkte der zweiten Seitenkanten höher liegen als der genannte zentrale Punkt, und wobei von den unteren Endpunkten der ersten Seitenkanten zu den unteren Endpunkten der zweiten Seitenkanten dritte Unterkanten verlaufen.

Durch diese Ausgestaltung ist der Behälter sowohl geeignet, ein großes Volumen aufzunehmen, als auch geeignet, dieses Volumen vollständig aus dem Behälter herauszudrücken. Der Behälter eignet sich daher ganz besonders zur Aufnahme von pastösem Material, beispielsweise Tomatenkonserven. In dem soeben beschriebenen Zustand besitzt der Behälter ein verhältnismäßig großes Volumen, so daß er verhältnismäßig viel Füllung aufnehmen kann. Gleichzeitig ermöglicht es der Behälter, den Inhalt vollständig auszudrücken.

Vorteilhafte Weiterbildungen sind in den Unteransprüchen beschrieben.

Die ersten Seitenkanten und/oder die ersten Unterkanten können durch Verschweißung erhalten sein. Der Behälter ist vorteilhafterweise mit einer Öffnung versehen, die vorzugsweise verschlielßbar ist. Die Öffnung kann von einem nach außen vorstehenden Hals mit einem Außengewinde umgeben sein. Der Hals ist vorzugsweise angeschweißt. Die Öffnung kann durch einen Bereich mit verminderter Wandstärke und/oder anderem Wandmaterial verschlossen sein.

Zwei gegenüberliegende Seitenwände können mit jeweils einem freien Zipfel verbunden sein. Der Behälter kann dann dadurch geöffnet werden, daß jeder der Zipfel von einer Hand ergriffen wird und daß die Zipfel dann auseinandergerissen werden.

Die Behälterwände bestehen vorzugsweise aus Papier oder polyäthyleniertem Papier oder polyäthyleniertem Aluminium oder einer mehrschichtigen Struktur aus Papier, Aluminium und/oder Polyäthylen.

Die Neuerung betrifft weiterhin einen Zuschnitt für einen neuerungsgemäßen Behälter der unten beschriebenen Art. Dieser Zuschnitt ist gekennzeichnet durch vier aneinandergrenzende Seitenflächen und an jeweils zwei nebeneinanderliegende Seitenflächen anschließende Deckelflächen, wobei von jeder äußeren Seitenkante und der Mittellinie jeweils zwei Unterkanten pfeilförmig nach innen verlaufen und wobei jeweils zwei Faltlinien pfeilförmig innerhalb der pfeilförmigen Unterkanten verlaufen. Durch einen derartigen zuschnitt, also einen derartigen Ausgangskörper, kann ein der Neuerung entsprechender Behälter auf einfache Weise hergestellt werden.

Vorteilhafte Weiterbildungen des neuerungsgemäßen Zuschnitts sind Gegenstand der weiteren Unteransprüche.

Ausführungsbeispiele der Neuerung werden nachstehend anhand der beigefügten Zeichnungen im einzelnen erläutert. In der Zeichnung zeigt
- Fig. 1: eine Vorderansicht des Behälters,
- Fig. 2: eine Seitenansicht des in Fig. 1 dargestellten Behälters,
- Fig. 3: einen Seitenschnitt durch den in Fig. 1 dargestellten Behälter,
- Fig. 4: einen Querschnitt durch den in den Fig. 1 - 3 dargestellten Behälter,
- Fig. 5: eine perspektivische Ansicht dieses Behälters,
- Fig. 6: einen Zuschnitt zur Herstellung dieses Behälters,
- Fig. 7: eine perspektivische Teilansicht des Bodens dieses Behälters,
- Fig. 8: den Behälter nach dem vollständigen Ausquetschen seines Inhalts,
- Fig. 9: einen Zuschnitt für einen weiteren Behälter,
- Fig. 10: eine Seitenansicht eines weiteren Behälters mit an die Seitenwände anschließenden Zipfeln,
- Fig. 11: eine Vorderansicht des in Fig. 10 dargestellten Behälters,
- Fig. 12: eine weitere Ausführungsform eines Behälters in einer Vorderansicht,
- Fig. 13: den in Fig. 12 gezeigten Behälter in einer Seitenansicht,
- Fig. 14: eine aus dem Zuschnitt der Fig. 9 erhaltene Ausführungsform eines Behälters in einer Vorderansicht und
- Fig. 15: eine Seitenansicht des in Fig. 14 dargestellten Behälters.

Der in Fig. 1 gezeigte Behälter 2 besitzt vier Seitenflächen, die an vier Seitenkanten aneinanderstoßen, und einer Bodenfläche. Die Bodenfläche besteht aus vier dachförmig aneinandergrenzenden Teilflächen, die nachfolgend im einzelnen beschrieben werden. Der Behälter 2 besitzt zwei erste gegenüberliegende Seitenkanten 4 sowie zwei zweite gegenüberliegende Seitenkanten 6.

Anhand der perspektivischen Ansicht der Fig. 7 wird der Aufbau der Bodenfläche besonders deutlich sichtbar. In sämtlichen Zeichnungen sind einander entsprechende Teile mit denselben Bezugszeichen versehen, so daß diese Teile nicht jedesmal erneut beschrieben werden müssen. Von den unteren Endpunkten der zwei ersten gegenüberliegenden Seitenkanten 4 verläuft jeweils eine erste Unterkante 5 weg, die mit der zugehörigen Seitenkante 4 einen Winkel von weniger als 90° einschließt. Da die ersten Seitenkanten 4 senkrecht verlaufen, verlaufen also die ersten Unterkanten nach oben. Die ersten Unterkanten 5 treffen in einem zentralen Punkt 8 aufeinander, der in der Querschnittsmitte liegt (vgl. auch Fig. 4).

Wie aus Fig. 7 weiterhin ersichtlich, verläuft von den unteren Endpunkten 9 der zweiten gegenüberliegenden Seitenkanten 6 jeweils eine zweite Unterkante 10 weg zu dem genannten zentralen Punkt 8. Die unteren Endpunkte 9 der zweiten Seitenkanten 6 liegen höher als der genannte zentrale Punkt 8. Die zweiten Unterkanten 10 verlaufen also von den unteren Endpunkten 9 weg nach unten. Da die unteren Endpunkte 9 der zweiten Seitenkanten 6 höher liegen als der zentrale Punkt 8 und da auch dieser zentrale Punkt 8 höher liegt als die unteren Endpunkte der ersten Seitenkanten 4, liegen zwangsläufig die unteren Endpunkte 9 der zweiten Seitenkanten 6 höher als die unteren Endpunkte der ersten Seitenkanten 4. Der Höhenaufbau ist also wie folgt: Ganz unten liegen die unteren Endpunkte der ersten Seitenkanten 4. Etwas höher liegt der zentrale Punkt 8. Noch etwas höher liegen die unteren Endpunkte 9 der zweiten Seitenkanten 6.

Weiterhin sind dritte Unterkanten 7 vorhanden, die von den unteren Endpunkten der ersten Seitenkanten 4 zu den unteren Endpunkten der zweiten Seitenkanten 6 verlaufen.

Im Ergebnis besteht die Bodenfläche aus vier Teilflächen. Jede Teilfläche hat die Form eines ebenen Dreiecks. Jede Teilfläche wird begrenzt von einer ersten Unterkante 5, einer zweiten Unterkante 10 und einer dritten Unterkante 7.

Die Fig. 6 zeigt einen Zuschnitt zur Herstellung des Behälters der Fig. 1 - 5. Dieser Zuschnitt könnte auch als Abwicklung oder Entwicklung in die Ebene bezeichnet werden. Der Zuschnitt besteht aus vier aneinandergrenzenden Seitenflächen und an jeweils zwei nebeneinanderliegende Seitenflächen anschließende Deckelflächen, die jeweils dachförmig sind. Von jeder äußeren Seitenkante 4 und der Mittellinie 4 verlaufen jeweils zwei Unterkanten 5 pfeilförmig nach innen. Weiterhin sind jeweils zwei pfeilförmige Faltlinien 7 vorhanden, die innerhalb der pfeilförmigen Unterkanten 5 verlaufen. Zur Herstellung des Behälters werden die beiden Seitenkanten 6 gefaltet. Anschließend werden die beiden außenliegenden Seitenkanten 4 miteinander verbunden. Auch zwei jeweils zugehörige Unterkanten 5 werden miteinander verbunden; es werden also die beiden mittleren Unterkanten 5 und die beiden äußeren Unterkanten 5 jeweils miteinander verbunden. Hierdurch entsteht dann die oben bereits beschriebene Bodenfläche.

Der Behälter kann aus Papier oder polyätheleniertem Aluminium hergestellt sein. Es ist auch möglich, polyäthyleniertes Papier zu verwenden. Eine andere Möglichkeit besteht darin, die Struktur mit einem mehrschichtigen Papier/Aluminium/Polyäthylen zu verwirklichen. Diese Struktur kann gequetscht werden, um den gesamten Inhalt, beispielsweise Tomatenkonserven, auszudrücken.

Aus den Fig. 1 - 9 wird ersichtlich, daß die Seitenkanten 6 und die Bodenkanten 7 und 10 aus Falzen bestehen. Diese Falze könnten auch als "Krisenlinien" bezeichnet werden. Die Falze halten den Behälterboden ausgedehnt, so daß der Behälter viel Füllungsmaterial aufnehmen kann. Gleichzeitig ist es möglich, den in dem Behälter befindlichen Inhalt zu quetschen. Auf diese Weise kann das pastöse Material, beispielsweise Tomatenkonserven, ausgedrückt werden.

In der Fig. 4 sind die Falze im Grundriß zu sehen.

Der zentrale Punkt 8 ist der Kreuzungspunkt der Falze; er kann als "Gipfel" bezeichnet werden, wie bei einem Dach.

Die ersten Seitenkanten 4 und die ersten Unterkanten 5 sind verschweißt, also durch eine Verschweißung erhalten. Weiterhin ist der Behälter 2 mit einer Öffnung versehen, die verbchließbar ist. Die Öffnung am oberen Ende des Behälters ist von einem nach außen vorstehenden Hals 1 mit einem Außengewinde umgeben. Anstelle des Halses könnte auch eine Querverschweißung vorhanden sein. Auch die oberen schrägen Schultern 3 sind miteinander verschweißt. Der mit dem Gewinde versehene Hals 1 wird im Bereich der Zone 11 an den Behälter angeschweißt.

Die Falze im Behälterboden halten den Behälter "angeschwollen" und quetschbar wie eine Zahnpastatube. Hierdurch wird ein großer Behälterinhalt gewärleistet.

Die Fig. 8 veranschaulicht die Tatsache, daß der Behälter vollständig gequetscht, also ausgequetscht werden kann, um den ganzen Inhalt auszudrücken (wie eine Zahnpasta oder, besser gesagt, wie ein Tomatenkonzentrat).

Die Fig. 9 zeigt eine Entwicklung in die Ebene einer weiteren Ausführungsform eines Behälters. In diesem Fall besteht die Öffnung aus einem Bereich 13 mit verminderter Wandstärke oder anderem Wandmaterial. Weiterhin ist die Öffnung an einer der beiden oberen Deckelwände vorgesehen und nicht an der oberen Schnittlinie der beiden oberen Endflächen.

Die Fig. 10 zeigt eine Seitenansicht einer weiteren Ausführungsform. Zwei gegenüberliegende Seitenwände sind mit jeweils einem freien Zipfel 16 verbunden. Auch die beiden Zipfel 16 liegen einander gegenüber. Die Zipfel 16 dienen dazu, mit den Fingern ergriffen zu werden, um die Verschweißung 12 des Behälters zu öffnen. Die Fig. 11 zeigt eine Vorderansicht desselben Behälters.

Die Fig. 12 zeigt eine Vorderansicht einer weiteren Ausführungsform. Hier befindet sich die verschließbare Öffnung ebenfalls in einer der beiden oberen schrägen Endflächen des Behälters. Innerhalb des Halses 14 befindet sich ein Bereich 13 mit geringerer Wandstärke oder aus anderem Material, der leichter durchbrochen werden kann. Ursprünglich ist dieser Bereich 13 verschlossen. Er kann durchbrochen werden, um die Entleerung des Behälters zu ermöglichen. Durch eine Schraubkappe, die auf das Gewinde des Halses 14 aufgeschraubt wird, kann der Behälter nach teilweisem Entleeren wieder verschlossen werden.

Die Ausführungsformen der Fig. 14 und 15 werden aus dem in der Fig. 9 gezeigten Zuschnitt erhalten.

Die Neuerung verwirklicht einen Behälter in Teilform mit einer großen Sichtoberfläche, jedoch auch einem großen Fassungsvermögen. Der Behälter ist vorzugsweise für Tomatenkonzentrat und andere pastenförmige Substanzen geeignet. Der Behälter besitzt ein ansprechendes Äußeres. Es wird das Problem gelöst, Papier auch für Zahnpastatuben, Tomatentuben, Mayonnaisetuben und andere Pastentuben zu verwenden. An das Verschlußgewinde kann ein Verschluß mit einer Spitze zum Durchbrechen des Bereiches 13 angeschraubt werden. Die vierstülpige Struktur des Bodens gestattet es, den Behälter in Form eines Pfeiles, genauer gesagt eines Pfeilschwanzes am Boden, gut zu füllen. In Kombination mit den schrägen Verschweißungen 5, die gegen den Boden geneigt sind und im zentralen Punkt 8 konvergieren, und den anderen Einfassungslinien bzw. Falzen wird eine neue und originelle vierstülpige Form geschaffen, welche die besondere Nützlichkeit bietet, eine Struktur zu verwirklichen, die einen maximalen Inhalt und eine maximale, im Verkaufsregal wahrnehmbare Sichtoberfläche darbietet. Der neuerungsgemäße Behälter ist daher insbesondere geeignet, die bisher bekannten Behälter aus stranggepreßtem Aluminium in zylindrischer Form zu ersetzen. Die Verwendung von kostengünstigerem Papier wird ermöglicht. Der neue Behälter ist vollständiger zerdrückbar als die bekannten zylindrischen Tuben, er ist sehr wirtschaftlich und mit vielen Farben auf einfache Weise bedruckbar.

## Patentansprüche

1. Behälter für Flüssigkeiten, Pasten und dgl. mit vier Seitenflächen, die an vier Seitenkanten aufeinander stoßen, und mit einer Bodenfläche dadurch gekennzeichnet, daß die Bodenfläche aus vier dachförmig aneinandergrenzenden Teilflächen besteht.

2. Behälter nach Anspruch 1, dadurch gekennzeichnet,daß die vier Teilflächen der Bodenfläche von Kanten begrenzt werden, wobei von den unteren Endpunkten von zwei ersten gegenüberliegenden Seitenkanten (4) jeweils eine erste Unterkante (5) weg verläuft, die mit der zugehörigen Seitenkante (4) einen Winkel von weniger als 90° einschließt, wobei die ersten Unterkanten (5) in einem in der Querschnittsmitte liegenden, zentralen Punkt (8) aufeinander treffen, wobei von den unteren Endpunkten (9) der zweiten gegenüberliegenden Seitenkanten (6) jeweils eine zweite Unterkante (10) weg zu dem genannten zentralen Punkt (8) verläuft, wobei die unteren Endpunkte (9) der zweiten Seitenkanten (6) höher liegen als der genannte zentrale Punkt (8) und wobei von den unteren Endpunkten der ersten Seitenkanten (4) zu den unteren Endpunkten der zweiten Seitenkanten(6) dritte Unterkanten (7) verlaufen.

3. Behälter nach Anspruch 1 oder 2, dadurch gekennzeichnet, daß die ersten Seitenkanten (4) und/oder die ersten Unterkanten (5) durch Verschweißung erhalten sind.

4. Behälter nach einem der vorhergehenden Ansprüche, dadurch gekennzeichnet, daß der Behälter mit einer vorzugsweise verschließbaren Öffnung versehen ist.

5. Behälter nach Anspruch 4, dadurch gekennzeichnet, daß die Öffnung (13) von einem nach außen vorstehenden Hals (11, 14) mit einen Außengewinde umgeben ist.

6. Behälter nach Anspruch 5, dadurch gekennzeichnet, daß der Hals angeschweißt ist.

7. Behälter nach einem der Ansprüche 4 - 6, dadurch gekennzeichnet, daß die Öffnung durch einen Bereich (13) mit verminderter Wandstärke und/oder anderem Wandmaterial verschlossen ist.

8. Behälter nach einem der vorhergehenden Ansprüche, dadurch gekennzeichnet, daß zwei gegenüberliegende Seitenwände mit jeweils einem freien Zipfel (16) verbunden sind.

9. Behälter nach einem der vorhergehenden Ansprüche, dadurch gekennzeichnet, daß die Behälterwände aus Papier oder polyäthyleniertem Papier oder polyäthyleniertem Aluminium oder einer mehrschichtigen Struktur aus Papier, Aluminium und/oder Polyäthylen bestehen.

10. Zuschnitt für einen Behälter nach einem der Ansprüche 1 - 9, gekennzeichnet durch vier aneinandergrenzende Seitenflächen und an jeweils zwei nebeneinanderliegende Seitenflächen anschließende Deckelflächen, wobei von jeder äußeren Seitenkante (4) und der Mittellinie (4) jeweils zwei Unterkanten (5) pfeilförmig nach innen verlaufen und wobei jeweils zwei Faltlinien (7) pfeilförmig innerhalb der pfeilförmigen Unterkanten (5) verlaufen.

11. Zuschnitt nach Anspruch 10, dadurch gekennzeichnet, daß die äußeren Seitenkanten (4) und/oder die Mittellinie (4) und/oder die Unterkanten (5) durch Verschweißung erhalten sind.

12. Zuschnitt nach Anspruch 10 oder 11, dadurch gekennzeichnet, daß der Zuschnitt mit einer, vorzugsweise verschließbaren, Öffnung versehen ist.

13. Zuschnitt nach Anspruch 12, dadurch gekennzeichnet, daß die Öffnung von einem nach außen vorstehenden Hals mit einem Außengewinde umgeben ist.

14. Zuschnitt nach Anspruch 13, dadurch gekennzeichnet, daß der Hals angeschweißt ist.

15. Zuschnitt nach einem der Ansprüche 12 - 14, dadurch gekennzeichnet, daß die Öffnung durch einen Bereich mit verminderter Wandstärke und/oder anderem Wandmaterial verschlossen ist.

16. Zuschnitt nach einem der Ansprüche 10 - 15, dadurch gekennzeichnet, daß zwei freie Zipfel am oberen Ende vorgesehen sind.

17. Zuschnitt nach einem der Ansprüche 10 - 16, dadurch gekennzeichnet, daß die Seitenflächen aus Papier oder polyäthyleniertem Papier oder polyäthyleniertem Aluminium oder einer mehrschichtigen Struktur aus Papier, Aluminium und/oder Polyäthylen bestehen.

## Claims

1. A container for liquids, pastes and the like, having four side faces, which adjoin at four side edges, and a bottom surface, characterized in that the bottom surface consists of four component surfaces, which adjoin in roof shape.

2. A container according to claim 1, characterized in that the four component surfaces of the bottom surface are defined by edges, a first bottom edge (5) extends from the lower end points of two first opposite side edges (4) and includes with the associated side edge (4) an angle of less than 90°, the first bottom edges (5) adjoin at a central point (8) disposed at the centre of the cross-section, a second bottom edge (10) extends from each lower end point (9) of the second opposite side edges (6) to said central point (8), the lower end points (9) of the second side edges (6) are disposed above said central point (8), and third bottom edges (7) extend from the lower end points of the first side edges (4) to the lower end points of the second side edges (6).

3. A container according to claim 1 or 2, characterized in that the first side edges (4) and/or the first bottom edges (5) have been formed by welding.

4. A container according to any of the preceding claims, characterized in that the container is provided with an opening, which is preferably adapted to be closed.

5. A container according to claim 4, characterized in that the opening (13) is surrounded by an outwardly projecting neck (11, 14) provided with external screw threads.

6. A container according to claim 5, characterized in that the neck has been joined by welding.

7. A container according to any of claims 4 to 6, characterized in that the opening is closed by a portion (13), which has a smaller wall thickness and/or consists of a different wall material.

8. A container according to any of the preceding claims, characterized in that two opposite side walls are joined each to a free lobe (16).

9. A container according to any of the preceding claims, characterized in that the container walls consist of paper or polyethylene-coated paper or polyethylene-coated aluminum or a laminate of paper, aluminum and/or polyethylene.

10. A blank for a container according to any of claims 1 to 9, characterized by four adjoining side faces and by cover surfaces, each of which adjoins two juxtaposed side faces, wherein two bottom edges (5) extend inwardly like an arrowhead from each outer side edge (4) and from the center line (4) and two fold lines (7) extend like an arrowhead inside the arrowhead-shaped bottom edges (5).

11. A blank according to claim 10, characterized in that the outer side edges (4) and/or the centre line (4) and/or the bottom edges (5) have been formed by welding.

12. A blank according to claim 10 or 11, characterized in that the blank is provided with an opening, which is preferably adapted to be closed.

13. A blank according to claim 12, characterized in that the opening is surrounded by a protruding neck provided with external screw threads.

14. A blank according to claim 13, characterized in that the neck has been joined by welding.

15. A blank according to any of claims 12 to 14, characterized in that the opening is closed by a portion (13), which has a smaller wall thickness and/or consists of a different wall material.

16. A blank according to any of claims 10 to 15, characterized in that two free lobes are provided at the top end.

17. A blank according to any of claims 10 to 16, characterized in that the container walls consist of paper or polyethylene-coated paper or polyethylene-coated aluminum or a laminate of paper, aluminum and/or polyethylene.

## Revendications

1. Récipient pour liquides, pâtes et matières semblables, comportant quatre surfaces latérales qui se touchent sur quatre arètes latérales, et une surface de fond, caractérisé en ce que la surface de fond consiste en quatre surfaces partielles juxtaposées en forme de toit.

2. Récipient selon la revendication 1, caractérisé en ce que les quatre surfaces partielles de la surface du fond sont délimitées par des arètes, une première arète inférieure (5) s'étendant à partir des points d'extrémités inférieurs de chacune des deux premières arètes latérales (4) se faisant face, laquelle première arète inférieure formant un angle de moins de 90° avec l'arète latérale associée (4), les premières arètes inférieures (5) se joignant en un point central (8) se trouvant au centre de la section transversale, une deuxième arète inférieure (10) s'étendant vers ce point central (8) à partir des points d'extrémités inférieurs (9) de chacune des deuxièmes arètes latérales (6) se faisant face, les points d'extrémités inférieurs (9) des deuxièmes arètes latérales étant situés plus haut que ledit point central (8), et des troisièmes arètes inférieures (7) s'étendant des points d'extrémités inférieurs des premières arètes latérales (4) vers les points d'extrémités inférieurs des deuxièmes arètes latérales (6).

3. Récipient selon les revendications 1 ou 2, caractérisé en ce que les premières arètes latérales (4) et/ou les premières arètes inférieures (5) sont obtenues par soudure.

4. Récipient selon l'une des revendications précédentes, caractérisé en ce que le récipient est pourvu d'une ouverture pouvant de préférence être fermée.

5. Récipient selon la revendication 5, caractérisé en ce que l'ouverture (13) est entourée d'une collerette (11, 14) dépassant vers l'extérieur et comportant un filet extérieur.

6. Récipient selon la revendication 5, caractérisé en ce que la collerette est soudée.

7. Récipient selon l'une des revendications 4 à 6, caractérisé en ce que l'ouverture est fermée par une zone (13) ayant une épaisseur de paroi réduite et/ou un autre matériau de paroi.

8. Récipient selon l'une des revendications précédentes, caractérisé en ce que deux parois latérales se faisant face sont chacune reliées par un bout (16) libre.

9. Récipient selon l'une des revendications précédentes, caractérisé en ce que les parois du récipient consistent en papier ou en papier polyéthyléné, ou aluminium polyéthyléné, ou en une structure à plusieurs couches en papier, aluminium et/ou polyéthylène.

10. Coupe à dimension pour un récipient selon l'une des revendications 1 à 9, caractérisée par quatre parois latérales se touchant et des surfaces de couvercle jouxtant deux surfaces latérales voisines, de chaque arète latérale extérieure (4) et de la ligne médiane (4) deux arètes inférieures (5) s'étendant vers l'intérieur à la manière de flèches, et deux lignes de pliure (7) s'étendant à la manière de flèches à l'intérieur des arètes inférieures (5) à la manière de flèches.

11. Coupe à dimension selon la revendication 10, caractérisée en ce que les arètes latérales extérieures (4) et/ou la ligne médiane (4) et/ou les arètes inférieures (5) sont obtenues par soudure.

12. Coupe à dimension selon les revendications 10 ou 11, caractérisée en ce que la coupe à dimension est pourvue d'une ouverture qui de préférence peut être fermée.

13. Coupe à dimension selon la revendication 12, caractérisée en ce que l'ouverture est entourée d'une collerette en saillie vers l'extérieur comportant un filet extérieur.

14. Coupe à dimension selon la revendication 13, caractérisée en ce que la collerette est soudée.

15. Coupe à dimension selon l'une des revendications 12 à 14, caractérisée en ce que l'ouverture est fermée par une zone à épaisseur de paroi réduite et/ou un autre matériau de paroi.

16. Coupe à dimension selon l'une des revendications 10 à 15, caractérisée en ce que deux bouts libres sont prévus au bord supérieur.

17. Coupe à dimension selon l'une des revendications 10 à 16, caractérisée en ce que les surfaces latérales sont en papier ou papier polyéthyléné, ou aluminium polyéthéné, ou en une structure à plusieurs couches en papier, aluminium et/ou polyéthylène.
